# EUROPÄISCHE PATENTSCHRIFT

(11) **EP 0 868 227 B1**
(45) Veröffentlichungstag und Bekanntmachung des Hinweises auf die Patenterteilung: **25.08.1999**
(21) Anmeldenummer: 96943994.2
(22) Anmeldetag: 18.12.1996
(51) Int. Cl.: B07C 1/02, B65H 1/02, B65H 31/06

(54) **VORRICHTUNG UND VERFAHREN ZUM ZWISCHENSTAPELN VON SENDUNGEN**
DEVICE AND PROCESS FOR INTERMEDIATE STACKING OF LETTERS
DISPOSITIF D'EMPILAGE INTERMEDIAIRE

(30) Priorität: 19.12.1995 DE 19547292
(43) Veröffentlichungstag der Anmeldung: 07.10.1998
(73) Patentinhaber: SIEMENS AKTIENGESELLSCHAFT, 80333 München (DE)
(72) Erfinder: FRANK, Werner, D-78479 Insel Reichenau (DE); SCHERERZ, Holger, D-10243 Berlin (DE); OBIER, Gerhard, D-10437 Berlin (DE)
(86) Internationale Anmeldenummer: EP9605682
(87) Internationale Veröffentlichungsnummer: WO9722425

(56) Entgegenhaltungen:
- FR-A- 1 402 602
- FR-A- 1 495 860
- US-A- 3 690 474
- US-A- 5 409 207

## Beschreibung

Die vorliegende Erfindung betrifft eine Vorrichtung und ein verfahren zum Zwischenstapeln von Sendungen, insbesondere in Briefverarbeitungssystemen.

Zwischenstapler werden z. B. in Briefsortieranlagen als Bindeglied zwischen Grobsortierfachstrecken und Feinsortiermaschinen eingesetzt. Der Zwischenstapler puffert dabei die unregelmäßig ankommenden Sendungen so, daß die Feinsortiermaschine gleichmäßig belastet werden kann.

Bei einem bekannten Zwischenstapler werden die einzelnen zu stapelnden Sendungen zwischen einem Forder- und einem Hinterband eingeklemmt in die Nähe des Stapelortes, an dem der Sendungsstapel schon vorhanden ist oder durch die zu stapelnden Sendungen gebildet wird, gefördert. Der Stapel wird dadurch gebildet, daß die Sendungen einzeln nacheinander mit ihrer Vorderkante bis zu einer Stapelwand befördert werden. Hierzu wird in einer gewissen Entfernung von der Stapelwand das Vorderband von der Sendung entfernt und die Sendung bewegt sich aufgrund ihrer Masseträgheit entlang eines Leitzauns weiter Richtung Stapelwand. Schließlich wird die Sendung durch eine sich drehende Stapelrolle, die beispielsweise durch das Hinterband angetrieben wird, in den Raum zwischen dem Sendungsstapel und der Stapelrolle gefördert und bis zur Stapelwand weiterbefördert.

Die Sendungen des Sendungsstapels stehen mit ihrer Unterkante auf einem Unterflurband quer zu dessen Bewegungsrichtung das längs der Stapelwand bewegt werden kann. An der der Stapelrolle entgegengesetzten Seite des Stapels ist eine Vereinzelungsvorrichtung vorhanden, die die Sendungen des Stapels nacheinander von dem Sendungsstapel zur weiteren Bearbeitung abziehen kann.

Das Unterflurband wird so in Richtung der Vereinzelungsvorrichtung bewegt, daß der Stapel so an der Vereinzelungsvorrichtung anliegt, daß die Sendung, die der Vereinzelungsvorrichtung am nächsten ist, abgezogen werden kann. Im Einstapelbereich muß die Stapelrolle in eine derartige Position gebracht werden, daß die einzustapelnden Sendungen zwischen der Stapelrolle und dem Stapel einwandfrei bis zur Stapelwand befördert werden können.

Bei dem bisher bekannten Zwischenstapler erfolgt die Bewegung des Stapelwagens mit der Stapelrolle in Richtung Vereinzelungsvorrichtung durch mechanische Kopplung des Stapelwagens mit dem Unterflurband. So wird beim Abzug von Sendungen durch die Vereinzelungsvorrichtung das Unterflurband und damit der Stapelwagen mit der Stapelrolle in Richtung zur Vereinzelungsvorrichtung bewegt.

Zum Einstapeln der Sendungen ist ein Drehstrommotor mit elektromagnetischer Kupplung vorhanden, der den Stapelwagen mit der Stapelrolle in Abhängigkeit der einzustapelnden Sendung entlang des Unterflurbands in die der Abzugsrolle entgegengesetzten Richtung bewegt. In der Nähe der Stapelrolle ist ein Hebel angeordnet, auf den der Sendungsstapel drückt. Der Hebel betätigt einen Näherungssensor, der ein Signal zum Schalten der Kupplung und damit ein Verfahren des Stapelwagens nach hinten, also in Richtung von der Abzugsrolle weg, abgibt, sobald ein bestimmter Mindestdruck auf den Hebel wirkt. Sobald ein bestimmter Minimaldruck unterschritten wird, wird die Kupplung wieder gelöst und der Stapelwagen verbleibt auf der nun eingenommenen Position.

Nachteilig bei diesem Zwischenstapler ist es, daß bei ungleichmäßig dicken Sendungen oder bei besonders schweren hohen Sendungen der Sendungsstapel umkippen kann und damit die Funktion des Zwischenstaplers ausfällt.

Aufgabe der vorliegenden Erfindung ist es daher, eine einwandfreie Funktion des Zwischenstaplers auch bei ungleichmäßig dicken Sendungen oder bei besonders schweren hohen Sendungen sicherzustellen.

Diese Aufgabe wird erfindungsgemäß durch einen Zwischenstapler mit den Merkmalen des Anspruchs 1 gelöst.

Vorteilhafte Weiterbildungen und Ausgestaltungen der Erfindung sind den Unteransprüchen zu entnehmen.

Der erfindungsgemäße Zwischenstapler weist eine Stapelrolle, einen Stapelwagen, ein Unterflurband, eine Vereinzelungsvorrichtung, eine Druckmeßvorrichtung in der Nähe der Stapelrolle zum Messen des Drucks des Stapels gegen die Druckmeßvorrichtung und eine Vorrichtung zum Erkennen der Schräglagen des Sendungsstapels auf.

Die Stapelrolle ist auf dem Stapelwagen angeordnet. Der Stapelwagen ist entlang des Unterflurbands durch einen Antrieb bewegbar. An einem Ende des Unterflurbandes ist die Vereinzelungsvorrichtung angeordnet. Die zu stapelnden Sendungen werden nacheinander zwischen der Stapelrolle und den bereits angestapelnden Sendungen durch die sich um ihre Achse drehende Stapelrolle bis zu einer Stapelwand befördert und stehen dann auf dem Unterflurband quer zu dessen Bewegungsrichtung.

Die Vereinzelungsvorrichtung am anderen Ende des Stapels kann die jeweils an ihr anliegende Sendung abziehen und so den Sendungsstapel wieder verkleinern. Der dort entstandene Zwischenraum wird durch ein Verfahren des Unterflurbandes in Richtung der Vereinzelungsvorrichtung beseitigt. Die eingestapelnden Sendungen erhöhen den Druck des Stapels auf die Druckmeßvorrichtung, die in der Nähe der Stapelrolle angeordnet ist.

Abgezogene Sendungen und damit ein Verfahren des Unterflurbandes in Richtung der Abzugsrolle verringern den Druck auf die Druckmeßvorrichtung. Der Stapelwagen wird jeweils so weit verfahren, bis der zum Einstapeln optimale Stapeldruck erreicht ist.

Die Vorrichtung zum Erkennen von Schräglagen des Sendungsstapels überwacht den Sendungsstapel. Sofern sie eine Schräglage meldet, steuert eine elektronische Steuerschaltung den Stapelwagen und/oder das Unterflurband so, daß die Schräglage beseitigt wird. Bis zur Beseitigung der Schräglage werden die Informationen der Druckmeßvorrichtung nicht beachtet.

Bei einer Schräglage nach vorn, d. h. daß die Sendungen mit ihrer Oberkante weiter von der Stapelrolle entfernt sind als mit ihrer Unterkante, wird der Stapel vorzugsweise durch kurzzeitiges Verfahren des Unterflurbands nach vorn, also in Richtung Vereinzelungsvorrichtung, wieder aufgerichtet. Bei einer Schräglage nach hinten wird der Stapel vorzugsweise durch ein Verfahren des Unterflurbandes und des Stapelwagens nach vorn wieder aufgerichtet. Der Stapelwagen fährt erfindungsgemäß also nach vorn und nach hinten in Abhängigkeit der Druckmeßvorrichtung, sofern keine Schräglage gemeldet ist.

Besonders vorteilhaft ist es, die Vorrichtung zum Erkennen der Schräglage aus zwei übereinanderliegenden Hebeln aufzubauen, die jeweils gegen den Sendungsstapel gedrückt werden und die jeweils einen Schalter betätigen, wobei die Schaltpunkte der Schalter auf einer Senkrechten zur Unterflurbandebene liegen und eine Schräglage erkannt wird, wenn die Schalter ungleiche Schalterstellungen aufweisen.

Weiterhin ist es besonders vorteilhaft, einen dritten Hebel als Teil der Druckmeßvorrichtung in der gleichen vertikalen Lage wie die beiden Hebel der besonders bevorzugten Vorrichtung zum Erkennen der Schräglagen vorzusehen und den dritten Hebel mit einem Mitnehmeranschlag auszustatten und die beiden anderen Hebel mit einem Mitnehmer zu versehen und dem dritten Hebel die gleiche Form wie den beiden anderen Heben zu geben mit Ausnahme des Mitnehmeranschlages und der Mitnehmer. So können die beiden Hebel zum einen zum Erkennen von Schräglagen eingesetzt werden, zum anderen können sie gleichzeitig den Druck mitbestimmen: Sofern einer der beiden Hebel stärker belastet wird als der dritte Hebel, gibt er den Druck über seine Mitnehmer auf den Mitnehmeranschlag des dritten Hebels weiter und lenkt diesen somit aus, so daß derjenige der Hebel, der am stärksten belastet wird, für den Ausschlag des dritten Hebels maßgeblich ist.

Weiterhin ist es besonders vorteilhaft, zum Messen des Ausschlags des dritten Hebels einen Analogsensor zu verwenden, da dann besonders vorteilhafterweise die Verfahrgeschwindigkeit in Abhängigkeit der Stellung des dritten Hebels für eine optimale Stapelung angepaßt werden kann.

Schließlich ist es vorteilhaft, als Vereinzelungsvorrichtung eine Abzugsrolle, ein Abzugsband oder mehrere Abzugsbänder zu verwenden.

Im folgenden wird die Erfindung anhand der Zeichnungen für ein besonders bevorzugtes Ausführungsbeispiel näher erläutert.

Es zeigen:
- Fig. 1: die Aufsicht auf einen bekannten Stapelwagen mit Stapelrolle und einer besonders bevorzugten Fühlhebelanordnung;
- Fig. 2: die Prinzipskizze eines besonders bevorzugten erfindungsgemäßen Zwischenstaplers;
- Fig. 3: eine Skizze zur Darstellung eines besonders bevorzugten Zusammenwirkens der Fühlhebelanordnung;
- Fig. 4: eine Skizze zur Darstellung der Stapelschräglage nach hinten und
- Fig. 5: eine Skizze zur Darstellung der Stapelschräglage nach vorn.

Die Sendungen SE werden stehend zwischen dem vorderen Band V und dem hinteren Band H eingeklemmt entlang der Führungsrollen FR₂, FR₃, FR₄ befördert, wobei die Leitzäune LZ₁, LZ₂ die Führung unterstützen. Das vordere Band V wird um die Führungsrolle FR₄ gelenkt, während das hintere Band H weiter in Richtung der Stapelrolle SR geführt wird. Eine Sendung, die sich zwischen dem vorderen Band V und dem hinteren Band H befunden hat, wird ab der Führungsrolle FR₄ durch ihre Massenträgheit Richtung Stapelrolle SR weiter befördert, von der Stapelrolle SR erfaßt und zwischen der Stapelrolle SR und dem Sendungsstapel ST bis zur Stapelwand SW befördert.

Eine Stapelspirale SP erfaßt vorteilhafterweise beim Vorbeilauf die Sendung SE und drückt diese gleichzeitig von dem hinteren Band H weg in Richtung Sendungsstapel ST. Je mehr Sendungen eingestapelt werden, um so mehr muß der Stapelwagen SW von der Abzugsrolle AR weg befördert werden. Je mehr Sendungen abgezogen werden, um so mehr muß der Stapel wagen SW zur Abzugsrolle AR hin befördert werden, damit der Stapeldruck möglichst optimal für die nachfolgenden einzustapelnden Sendungen SE ist. Das Unterflurband UB wird mit dem Motor M₁ jeweils so verfahren, daß die der Abzugsrolle am nächsten befindliche Sendung SE von der Abzugsrolle abgezogen werden kann. Die Steuerung des Motors M₁ wird von der Elektronikschaltung ES übernommen. Die Steuerung des Stapelwagens SW wird nachfolgend beschrieben:

Eine besonders bevorzugte Fühlhebelanordnung FH weist drei Hebel FH₁, FH₂, FH₃ auf, die in gleicher vertikaler Lage übereinander liegen und jeweils von den Federn F₁, F₂, F₃ gegen den Sendungsstapel ST gedrückt werden. Die Hebel FH₁ bzw. FH₂ betätigen zum einen die Schalter S₁ bzw. S₂, zum anderen können sie je nach Stellung über ihre Mitnehmer MI₁ bzw. MI₂ auf den Mitnehmeranschlag MA des Hebels FH₃ drücken und so den Hebel FH₃ mit auslenken. Der Hebel FH₃ weist an seinem dem Sendungsstapel entgegengesetzten Ende den Magneten MG auf, der an einem Hall-Sensor HS vorbeigeführt wird. Der Hebel FH₃ wird nach dem größten Stapeldruck auf einen der Hebel FH₁, FH₂, FH₃ ausgelenkt und so der Magnet MG in eine bestimmte Stellung zu dem Hall-Sensor HS gebracht. Das Signal des Hall-Sensors wird in der Elektronischaltung ES in entsprechende Spannungen umgesetzt für den Gleichstrommotorantrieb M₂, der den Stapelwagen SW über einen Zahnriemen Z antreibt. So wird je nach Stapeldruck der Stapelwagen schneller, langsamer oder auch gar nicht bewegt.

Die Schaltpunkte der Schalter S₁ und S₂ liegen auf einer Ebene zur Unterflurbandebene. Meldet der obere Schalter S₂ "ein" und der untere Schalter S₁ "aus", so bedeutet dies eine Schräglage nach hinten (siehe Fig. 4).
Meldet der obere Schalter S₂ "aus" und der untere Schalter S₁ "ein", so bedeutet dies eine Schräglage nach vorn (siehe Fig. 5).

Bei einer Schräglage nach hinten wird der Stapel vorzugsweise durch ein kurzzeitiges Verfahren des Unterflurbandes UB und des Stapelwagens SW nach vorn wieder aufgerichtet. Bei einer Schräglage nach vorn wird der Stapel ST vorzugsweise durch ein Verfahren des Unterflurbandes nach vorn aufgerichtet. Während einer erkannten Schräglage haben die Signale des Hall-Sensors HS keine Auswirkung auf den Antrieb des Motors M₂ und damit die Bewegung des Stapelwagens SW.

Die Erfindung ist leicht abwandelbar. So kann statt der zuvor beschriebenen Fühlhebelanordnung eine Druckmeßvorrichtung und eine Vorrichtung zur Schräglagenerfassung verwendet werden, wobei die Schräglagenerfassung z. B. durch zwei in der Nähe der Stapelrolle quer zur Bewegungsrichtung des Unterflurbandes UB übereinander liegende Lichtschranken realisiert sein kann und eine Schräglage dann erkannt wird, wenn die Lichtschranken unterschiedliche Zustände melden.

## Patentansprüche

1. Vorrichtung zum Zwischenstapeln von Sendungen (SE) insbesondere in Briefbearbeitungsanlagen mit einer Stapelrolle (SR), einem Stapel wagen (SW), einem Unterflurband (UB) und einer Vereinzelungsvorrichtung, bei der die Stapelrolle (SR) auf dem Stapelwagen (SW) angeordnet ist und bei der eine Druckmeßvorrichtung in der Nähe der Stapelrolle vorhanden ist, zum Messen des Drucks des Stapels gegen die Druckmeßvorrichtung,
**dadurch gekennzeichnet,**
daß eine Vorrichtung zum Erkennen von möglichen Schräglagen des Sendungsstapels (ST) vorhanden ist,
daß bei einer erkannten Schräglage der Stapelwagen (SW) und/oder das Unterflurband (UB) verfahren werden, bis die Schräglage beseitigt ist,
daß der Stapelwagen (SW) so lange entlang des Unterflurbandes (UB) bewegt wird, bis der Sendungsstapel (ST) einen bestimmten Druck auf die Druckmeßvorrichtung ausübt, sofern die Vorrichtung keine Schräglage meldet.

2. Vorrichtung nach Anspruch 1,
dadurch gekennzeichnet,
daß die Vorrichtung zum Erkennen von möglichen Schräglagen zwei übereinander liegende Hebel (FH₁, FH₂) aufweist, die gegen den Sendungsstapel (ST) gedrückt werden,
daß die Hebel jeweils einen Schalter (S₁, S₂) betätigen, wobei die Schaltpunkte der Schalter (S₁, S₂) auf einer Senkrechten zur Unterflurbandebene (UB) liegen und eine Schräglage erkannt wird, wenn die Schalter (S₁, S₂) ungleiche Schalterstellungen aufweisen.

3. Vorrichtung nach Anspruch 2,
dadurch gekennzeichnet,
daß die zwei Hebel (FH₁, FH₂) jeweils einen Mitnehmer (MI₁, MI₂) aufweisen,
daß ein dritter Hebel (FH₃) in gleicher vertikaler Lage wie die zwei anderen Hebel (FH₁, FH₂) angebracht ist, der einen Mitnehmeranschlag (MA) aufweist,
daß der dritte Hebel (FH₃) mit Ausnahme des Mitnehmeranschlags (MA) und der Mitnehmer (MI₁, MI₂) die gleiche Form wie die zwei Hebel (FH₁, FH₂) aufweist,
daß der dritte Hebel (FH₃) Teil der Druckmeßvorrichtung des in der Nähe der Stapelrolle (SR) vorhandenen Drucks gegen die Druckmeßvorrichtung ist,
daß eine Vorrichtung zum Erfassen der Auslenkung des Hebels (FH₃) vorhanden ist,
daß die Mitnehmer (MI₁, MI₂) der zwei Hebel (FH₁, FH₂) gegen den Mitnehmeranschlag (MI) des dritten Hebels (FH₃) drücken können.

4. Vorrichtung nach einem der vorstehenden Ansprüche,
dadurch gekennzeichnet,
daß ein Analogsensor (AS) zum Erfassen des Ausschlags des Hebels vorhanden ist.

5. Vorrichtung nach Anspruch 4,
dadurch gekennzeichnet,
daß es sich bei dem Analogsensor (AS) um einen Hallsensor handelt.

6. Vorrichtung nach einem der vorstehenden Ansprüche,
dadurch gekennzeichnet,
daß eine Elektronikschaltung (ES) zum Steuern der Geschwindigkeit des Stapelwagens (SW) entlang des Unterflurbands (UB) in Abhängigkeit der Stellung des dritten Hebels (FH₃) vorhanden ist.

7. Vorrichtung nach einem der vorstehenden Ansprüche,
dadurch gekennzeichnet,
daß die Vereinzelungsvorrichtung als Abzugsrolle (AR) ausgebildet ist.

8. Vorrichtung nach einem der Ansprüche 1 bis 6,
dadurch gekennzeichnet,
daß die Vereinzelungsvorrichtung als Abzugsband oder Abzugsbänder ausgebildet ist.

9. Verfahren zum Aufrichten eines Stapels, der sich in einer Vorrichtung nach einem der vorstehenden Ansprüche befindet,
dadurch gekennzeichnet,
daß bei einer Schräglage des Stapels (ST) nach vorn, d.h. daß die Sendungen mit ihrer Oberkanter weiter von der Stapelrolle (SR) entfernt sind als mit ihrer Unterkante, der Stapel (ST) durch kurzzeitiges Verfahren des Unterflurbands (UB) nach vorn wieder aufgerichtet wird,
daß bei einer Schräglage des Stapels (ST) nach hinten der Stapel (ST) durch Verfahren des Unterflurbands (UB) und des Stapelwagens (SW) nach vorn wieder aufgerichtet wird.

## Claims

1. Apparatus for the intermediate stacking of items of mail (SE) in particular in letter-processing installations, having a stacking roller (SR), a stacking carriage (SW), a bottom transport belt (UB) and a separating device, in the case of which apparatus the stacking roller (SR) is arranged on the stacking carriage (SW), and a pressure-measuring device is provided in the vicinity of the stacking roller for the purpose of measuring the pressure of the stack against the pressure-measuring device, characterized in that there is provided a device for detecting possible inclined positions of the stack of items of mail (ST) in that, when an inclined position has been detected, the stacking carriage (SW) and/or the bottom transport belt (UB) are/is displaced until the inclined position has been eliminated, and in that the stacking carriage (SW) is moved along the bottom transport belt (UB) until the mail stack (ST) exerts a certain pressure on the pressure-measuring device, provided that the device does not indicate any inclined position.

2. Apparatus according to Claim 1, characterized in that the device for detecting possible inclined positions has two levers (FH₁, FH₂) which are located one above the other and are pressed against the mail stack (ST), and in that the levers each actuate one switch (S₁, S₂), it being the case that the switching points of the switches (S₁, S₂) are located on a vertical line perpendicular to the bottom transport belt (UB), and an inclined position is detected when the switches (S₁, S₂) are in different switch positions.

3. Apparatus according to Claim 2, characterized in that the two levers (FH₁, FH₂) each have a driver (MI₁, MI₂), in that a third lever (FH₃) is provided in the same vertical position as the other two levers (FH₁, FH₂), the third lever having a driver stop (MA), in that, with the exception of the driver stop (MA) and the drivers (MI₁, MI₂), the third lever (FH₃) is in the same form as the two levers (FH₁, FH₂), in that the third lever (FH₃) is part of the pressure-measuring device for the pressure, provided in the vicinity of the stacking roller (SR), against the pressure-measuring device, in that a device is provided for the purpose of sensing the deflection of the lever (FH₃), and in that the drivers (MI₁, MI₂) of the two levers (FH₁, FH₂) can press against the driver stop (MA) of the third lever (FH₃).

4. Apparatus according to one of the preceding claims, characterized in that an analog sensor (AS) is provided for the purpose of sensing the deflection of the lever.

5. Apparatus according to Claim 4, characterized in that the analog sensor (AS) is a Hall-effect sensor.

6. Apparatus according to one of the preceding claims, characterized in that an electronic circuit (ES) is provided for the purpose of controlling the speed of the stacking carriage (SW) along the bottom transport belt (UB) in dependence on the position of the third lever (FH₃).

7. Apparatus according to one of the preceding claims, characterized in that the separating device is designed as a drawing-off roller (AR).

8. Apparatus according to one of Claims 1 to 6, characterized in that the separating device is designed as a drawing-off belt or drawing-off belts.

9. Process for placing in the upright position a stack which is located in an apparatus according to one of the preceding claims, characterized in that, when the stack (ST) is inclined forwards, i.e. the top edge of the items of mail is at a greater distance from the stacking roller (SR) than the bottom edge, the stack (ST) is placed in the upright position again by the bottom transport belt (UB) being briefly displaced forwards, and in that, when the stack (ST) is inclined rearwards, the stack (ST) is placed in the upright position again by the bottom transport belt (UB) and the stacking carriage (SW) being displaced forwards.

## Revendications

1. Dispositif pour l'empilage intermédiaire d'envois (SE), notamment dans des installations de traitement du courrier, comportant un rouleau d'empilage (SR), un chariot d'empilage (SW), une bande sous-jacente (UB) et un dispositif de séparation, dans lequel le rouleau d'empilage (SR) est disposé sur le chariot d'empilage (SW) et dans lequel un dispositif de mesure de pression est prévu à proximité du rouleau d'empilage pour mesurer la pression de la pile contre le dispositif de mesure de pression,
caractérisé par le fait que
il est prévu un dispositif pour détecter d'éventuelles positions inclinées de la pile d'envois (ST),
lors de la détection d'une position inclinée, le chariot d'empilage (SW) et/ou la bande sous-jacente (UB) sont déplacés jusqu'à ce la position inclinée soit corrigée,
le chariot d'empilage (SW) est déplacé le long de la bande sous-jacente (UB) jusqu'à ce que la pile d'envois (ST) exerce une certaine pression sur le dispositif de mesure de pression dans la mesure où le dispositif ne signale pas de position inclinée.

2. Dispositif selon la revendication 1,
caractérisé par le fait que
le dispositif pour détecter d'éventuelles positions inclinées comporte deux leviers (FH₁, FH₂) l'un au-dessus de l'autre, qui s'appuient contre la pile d'envois (ST),
les leviers actionnent chacun un interrupteur (S₁, S₂), les points de commutation des interrupteurs (S₁, S₂) se trouvant sur une perpendiculaire au plan de la bande sous-jacente (UB) et une position inclinée étant détectée lorsque les interrupteurs (S₁, S₂) ont des positions d'interrupteurs différentes.

3. Dispositif selon la revendication 2,
caractérisé par le fait que
les deux leviers (FH₁, FH₂) comportent chacun un tenon d'entraînement (MI₁, MI₂),
un troisième lever (FH₃) est placé dans le même plan vertical que les deux autres leviers (FH₁, FH₂) et il comporte un taquet d'entraînement (MA),
le troisième levier (FH₃) a la même forme que les deux leviers (FH₁, FH₂) à l'exception du taquet d'entraînement (MA) et des tenons d'entraînement (MI₁, MI₂),
le troisième levier (FH₃) fait partie du dispositif de mesure de la pression présente à proximité du rouleau d'empilage (SR) contre le dispositif de mesure de pression,
il est prévu un dispositif pour détecter la déviation du levier (FH₃),
les tenons d'entraînement (MI₁, MI₂) des deux leviers (FH₁, FH₂) peuvent appuyer sur le taquet d'entraînement (MA) du troisième levier (FH₃).

4. Dispositif selon l'une des revendications précédentes,
caractérisé par le fait que
il est prévu un capteur analogique (AS) pour détecter la déviation du levier.

5. Dispositif selon la revendication 4,
caractérisé par le fait que
le capteur analogique (AS) est un capteur à effet Hall.

6. Dispositif selon l'une des revendications précédentes,
caractérisé par le fait que
il est prévu un circuit électronique (ES) pour commander la vitesse du chariot d'empilage (SW) le long de la bande sous-jacente (UB) en fonction de la position du troisième levier (FH₃).

7. Dispositif selon l'une des revendications précédentes,
caractérisé par le fait que
le dispositif de séparation est conçu comme un rouleau de retrait (AR).

8. Dispositif selon l'une des revendications 1 à 6,
caractérisé par le fait que
le dispositif de séparation est conçu comme une bande de retrait ou comme plusieurs bandes de retrait.

9. Procédé pour redresser une pile qui se trouve dans un dispositif selon l'une des revendications précédentes,
caractérisé par le fait que
dans le cas d'une position inclinée de la pile (ST) vers l'avant, c'est-à-dire que le bord supérieur des envois est plus éloigné du rouleau d'empilage (SR) que leur bord inférieur, la pile (ST) est redressée par un court déplacement de la bande sous-jacente (UB) vers l'avant,
dans le cas d'une position inclinée de la pile (ST) vers l'arrière, la pile (ST) est redressée par un déplacement de la bande sous-jacente (UB) et du chariot d'empilage (SW) vers l'avant.
